# EUROPÄISCHE PATENTSCHRIFT

(11) **EP 0 927 292 B1**
(45) Veröffentlichungstag und Bekanntmachung des Hinweises auf die Patenterteilung: **13.06.2001**
(21) Anmeldenummer: 97909143.6
(22) Anmeldetag: 18.09.1997
(51) Int. Cl.: E05F 5/00, E05F 15/16

(54) **BEGRENZUNGSANSCHLAG EINER C-FÖRMIGEN FÜHRUNGSPROFILSCHIENE FÜR MOTORISCH ANGETRIEBENE GEGENSTÄNDE**
END STOP ON C-SHAPED GUIDE PROFILE FOR MOTOR-DRIVEN OBJECTS
BUTEE DE LIMITATION POUR PROFILE EN C DE GUIDAGE D'OBJETS A DEPLACEMENT PAR MOTEUR

(30) Priorität: 18.09.1996 DE 29616274 U; 30.10.1996 DE 29618908 U
(43) Veröffentlichungstag der Anmeldung: 07.07.1999
(73) Patentinhaber: Hörmann KG Antriebstechnik, 33790 Halle i. Westfalen (DE)
(72) Erfinder: HÖRMANN, Thomas, J., D-66606 St. Wendel (DE)
(74) Vertreter: Flügel, Otto, Dipl.-Ing.
(86) Internationale Anmeldenummer: DE9702102
(87) Internationale Veröffentlichungsnummer: WO9812405

(56) Entgegenhaltungen:
- EP-A- 0 444 378
- DE-U- 8 517 253
- DE-U- 9 406 829

## Beschreibung

Die Erfindung betrifft einen stufenlos klemmend einstellbaren Begrenzungsanschlag nach dem Oberbegriff des beigefügten Anspruchs 1, wie er aus der unten näher erläuterten DE-U-85 17 253 bekannt ist.

Begrenzungsanschläge für die Einstellung des Verschiebeweges eines Schlittens und damit der Bewegungsstrecke eines durch diesen schleppend mitgenommenen Gegenstandes, insbesondere in Ausbildung als Torblatt, haben die Aufgabe, den Schlitten und damit die Bewegungsstrecke des angekuppelten Gegenstandes zu begrenzen, beispielsweise die öffnungs- und Schließlage eines Torblattes zu fixieren und zu verhindern, daß diese Endlagen überfahren werden. Dies kann auch bei wegstreckenabhängig gesteuerten Antriebsaggregaten für den Schlitten aus Sicherheitsgründen der Fall sein.

Zur Anpassung an die Einsatzbedingungen und/oder an die Ausbildung des jeweils angetriebenen Gegenstandes (Tores) sind die Begrenzungsanschläge innerhalb der Führungsschiene in verschiedene Stellungen versetzbar und dort festlegbar. Eine klemmende Festlegung der

Begrenzungsanschläge an der Führungsschiene hat den Vorteil einer stufenlosen Bestimmung der Versetzstellung.

Herkömmliche bei bisher auf dem Markt erhältlichen Torantrieben verwendete Begrenzungsanschläge der in Rede stehenden Art sind mit von außen auf die Führungsprofilschiene aufgesetzten, umgreifenden Schellenteilen versehen oder arbeiten mit an den Innenseiten der Führungsprofilschiene angreifenden Spannelementen, jeweils mit dem Nachteil, daß das gesamte, C-förmige Führungsschienenprofil von außen nach innen bzw. von innen nach außen verspannt und damit verformt wird.

Aus der eingangs erwähnten DE-U-85 17523 ist ein Begrenzungsanschlag zur Bewegungsbegrenzung von manuell betätigbaren Schiebetüren mit den Merkmalen des Oberbegriffs des beigefügten Anspruch 1 bekannt, welcher Begrenzungsangschlag dem Profil der Führungsschiene zum Einschieben in dieselbe angepaßt und mit einer Klemmschraube sicherbar ist.

Der Erfindung liegt die Aufgabe zugrunde, einen stufenlos einstellbaren, klemmend festsetzbaren Begrenzungsanschlag der im oberbegriff des Anspruchs 1 genannten Art zur Verfügung zu stellen, der eine klemmende Festsetzung an der Führungsprofilschiene gestattet, ohne deren Form zu verändern, sondern vielmehr deren Form zusätzlich zu stabilisieren.

Diese Aufgabe wird durch einen Begrenzungsanschlag mit den Merkmalen des beigefügten Anspruchs 1 gelöst.

Vorteilhafte Ausgestaltungen der Erfindung sind Gegenstand der Unteransprüche.

Durch den klemmenden Angriff nur an den aufeinander zu gerichteten, den Profilspalt für die Durchführung des Kupplungsgliedes zwischen dem Schlitten und dem Gegenstand zwischen sich freilassenden Endbereichen des C-förmigen Führungsprofils wird deren klemmende Aufnahme zwischen Anschlagteil und Klemmplatte erreicht, ohne daß die Endbereiche ihre Profilform verlassen. Die Begrenzungsanschläge bilden dabei nicht nur Begrenzungen für die Schlittenbewegungsstrecke, sondern stabilisieren auch noch die Profilform der Führungsprofilschiene.

Erfindungsgemäß ist die Klemmplatte mit in den Profilspalt eingreifenden Distanznasen versehen, die aus der Klemmebene ausgebogen sind und an den jeweiligen, durch die Endabschnitte definierten Kanten des Profilspaltes anliegen. Durch diesen Eingriff der Distanznasen wird der Begrenzungsanschlag in der jeweiligen Einsetzlage gegen Drehbewegungen in der Klemmebene gesichert.

Dabei sind vorzugsweise für die Anlage an jeder der beiden Kanten des Profilspaltes je zwei Distanznasen vorgesehen, zwischen die die benachbarte Klemmschraube eingreift.

In besonders bevorzugter Ausführungsform weist der Anschlagteil Verstärkungsrippen auf, die senkrecht zur Klemmebene von dieser abragende Anschlagböcke bilden, die vorzugsweise an den in Profillängsrichtung der Führungsprofilschiene liegenden Endbereichen des Anschlagteils, insbesondere in Form von Abbiegungen, vorgesehen sind. Durch diese symmetrische Ausbildung der Anschlagböcke sind die Begrenzungsanschläge nicht nur unabhängig von der Anschlagrichtung einsetzbar und damit leicht zu handhaben, sie bedingen aufgrund der Wirkung als Verstärkungsrippen auch eine symmetrische Biegesteifigkeit des Begrenzungsanschlags.

In weiterhin besonders bevorzugter Ausführung sind die Schraubenköpfe der Klemmschrauben, die vorzugsweise an der Klemmplatte abgestützt sind, derart ausgebildet bzw. angeordnet, daß sie die jeweils zugehörige benachbarte Kante des Profilspaltes in Schraubenlängsachse gesehen übergreifen.

Durch diese Ausbildung der Klemmplatte dient diese neben der Sicherung gegen Verdrehen in der Klemmebene der Positionierung der Klemmschrauben derart, daß diese mit ihrem die benachbarte Profilspaltkante übergreifenden Kopfteilbereich einen Großteil der Klemmkraft übertragen. Die Klemmplatte selbst muß daher keine besonderen Ausbildungen zur Erhöhung ihrer Biegesteifigkeit aufweisen.

In weiterhin bevorzugter Ausführung ist der Anschlagteil mit einer - insbesondere allseits berandeten - Abdrückung ausgeformt, die auf die Klemmplatte zu gerichtet ist und für diese eine Durchbiegungsbegrenzung bildet. Auch dies trägt zur einfachen und billigen Ausführung der Klemmplatte bei.

Der Anschlagteil, der den Gegenhalt für die aufzubringenden Klemmkräfte bildet, ist vorzugsweise mit in Richtung auf die Klemmebene geneigt ausgebildeten Klemmbrücken versehen, insbesondere in Form entsprechend abgewinkelter Randbereiche des Anschlagteils, deren klemmend angreifende Endkanten in Profillängsrichtung der Führungsprofilschiene verlaufen. Damit ist eine gewisse Verspannstrecke durch federelastische Verformung der Klemmbrücken gegeben.

Um entsprechend hohe Klemmkräfte, die über die Klemmschrauben erzeugt werden, aufbringen zu können, ist die Gewindeeingriffsstrecke der Klemmschrauben in in Richtung der Schraubenlängsachse verdickten Bereichen ausgebildet, vorzugsweise an dem Anschlagteil, während die Schraubenköpfe in der Klemmplatte abgestützt sind.

Die Klemmschrauben sind paarweise in einer Ebene senkrecht zur Profillängsrichtung der Führungsprofilschiene angeordnet und vorzugsweise mit lagezentrierenden Senk- oder Linsenschraubköpfen ausgestattet.

Anschlagteil und Klemmplatte sind aus Werkstoffen mit im hier erforderlichen Umfange federelastischer Eigenschaft gefertigt, was insbesondere für das Anschlagteil gilt. Anschlagteil und Klemmplatte können aus verschiedenen Materialien hergestellt sein, wobei auch Aluminium-Legierungen in Frage kommen, vorzugsweise aber ein Stahl verwendet wird, beispielsweise ein Stahlblech, aus dem der Anschlagteil einstückig durch Druckverformen gewonnen wird.

Bevorzugte Ausführungen der Erfindung sind in den Unteransprüchen erfaßt und ergeben sich insbesondere im Zusammenhang mit dem in der Zeichnung wiedergegebenen Ausführungsbeispiel, auf das besonders Bezug genommen wird und dessen nachfolgende Beschreibung die Erfindung näher erläutert. Es zeigen:
- Figur 1: einen Begrenzungsanschlag im Halbschnitt, eingesetzt in eine im Profilquerschnitt strichpunktiert wiedergegebene C-förmige Führungsprofilschiene;
- Figur 2: eine Seitenansicht des Ausführungsbeispieles gemäß Figur 1, mit wiederum im Halbschnitt wiedergegebenem Begrenzungsanschlag.

Der insgesamt mit 1 bezeichnete Begrenzungsanschlag der bevorzugten Ausführungsform ist aus einem in den von dem C-förmigen Führungsschienenprofil umgriffenen Raum eingesetzten Anschlagteil 2 und einer von außerhalb des Profils her aufgesetzten Klemmplatte 3 versehen, die von zwei in einer senkrecht zur Längsrichtung des Führungsschienenprofils verlaufenden gemeinsamen Ebene angeordneten Klemmschrauben 4 miteinander verbunden sind und deren Abstand einstellbar bestimmen. Die Klemmschrauben 4 durchgreifen den Profilspalt 51 zwischen den aufeinander zu gerichteten Endabschnitten 52 der Führungsprofilschiene 5 derart, daß jeweils eine der Klemmschrauben 4 an einer der Kanten des Profilspaltes 51 gleichbedeutend mit der Endkante der Endabschnitte 52 eng benachbart ist. Der Anschlagteil 2 und die Klemmplatte 3 sind in Richtung der den Klemmschrauben 4 gemeinsamen Ebene so breit ausgeführt, daß sie die Endkanten der Endabschnitte 52 übergreifen und diese zwischen sich aufnehmen.

Der Anschlagteil 2 ist mittig mit einer Abdrückung 24 versehen, die allseits berandet topfförmig ausgebildet ist und in Richtung der Klemmplatte 3 in den Profilspalt 51 derart weit hineinragt, daß er von der Klemmplatte 3 im nicht verspannten Zustand - wie in den Figuren gezeigt - einen bestimmten Abstand hält. Die Klemmschrauben 4 greifen beidseits der Abdrückung 24 mit ihren Schraubengewinden in Muttergewinde 23 ein, die in verdickten Bereichen 25 des Anschlagteils 2 ausgebildet sind, entweder vorgeprägt oder aber im Zuge der als selbstschneidend ausgebildeten Klemmschrauben 4 durch diese beim Eindrehen erzeugt. Beidseits der Klemmschrauben 4 und von der Abdrückung 24 jeweils abgewandt sind nach außen hin schräg zur Klemmebene hin geneigt verlaufende Klemmbrücken 22 ausgeformt, beispielsweise durch Abbiegung aus der Klemmebene um einen geringen Winkel. In den in Profillängsrichtung des Führungsschienenprofils weisenden Endbereichen des Anschlagteils 2 ist dieses mit senkrecht zu dieser Profillängsrichtung verlaufenden und von der Klemmebene abragenden Verstärkungsrippen versehen, die als Anschlagböcke 21 für den begrenzenden Angriff des bewegten Schlittens (nicht dargestellt) dienen.

Die Klemmplatte 3 ist mit aus deren Plattenebene zur Seite hin ausgebogenen bzw. abstrebenden Distanznasen 31 versehen, die jeweils den Kanten des Profilspaltes 51 bzw. den Endkanten der Endabschnitte 52 derart zugeordnet sind, daß sie im Einsetzzustand an diesen von der Profilspaltseite gesehen eng anliegen. Wie aus Figur 2 ersichtlich sind für jede der Kanten des Profilspaltes 51 zwei Distanznasen 31 vorgesehen, die in den in Profillängsrichtung gesehenen Endbereichen der Klemmplatte 3 ausgeformt sind. Die Abmessungen von Anschlagteil 2 und Klemmplatte 3 sind in Richtung der Klemmebene gesehen etwa gleich.

Der Eingriff der Distanznasen 31 der Klemmplatte 3 in den Profilspalt 51 der Führungsprofilschiene 5 und die Verschraubung mit dem Anschlagteil 2 sichert den Begrenzungsanschlag 1 in seiner Gesamtheit gegen Verschwenkbewegungen in der Klemmebene. Bei Eindrehen der Klemmschrauben 4 in die Muttergewinde 23 werden Anschlagteil 2 und Klemmplatte 3 in klemmenden Angriff an den Endabschnitten 52 gebracht, und bei Verspannen in Klemmrichtung greifen die Kanten der Klemmbrücken 22 unter elastischer Verformung mit zunehmenden Klemmdruck an den Endabschnitten 52 an, die von unten/außen her durch die Klemmplatte 2 und die die Endkanten der Endabschnitte 52 übergreifenden Schraubenköpfe 41 in Richtung der Klemmkrafterhöhung gegengehalten sind. Dabei verformt sich die Klemmplatte 2 in Richtung auf die Abdrückung 24 des Anschlagteils 2 bis diese Verformung durch Anschlag an der Abdrückung 24 aufgehalten wird, so daß die Klemmplatte 3 versteift wird und die Klemmschrauben 4 im vorbestimmten Abstand festhält.

Durch die in Richtung der gemeinsamen Ebene der Klemmschrauben 4 geführten Halbschnitte jeweils rechts in den Figuren werden die Einzelheiten des vorgeschilderten Ausführungsbeispieles zusammen mit den Ansichten links davon deutlich.

Aufgrund der federelastischen Eigenschaften insbesondere des Anschlagteils 2 läßt sich der Begrenzungsanschlag 1 nicht nur in der gewählten Begrenzungslage sicher gegenüber den Anschlagkräften des Schlittens festsetzend verklemmen, er läßt sich auch durch Lösen der Klemmschrauben 4 und entsprechendes Verschieben längs des Profilspaltes 51 der Führungsprofilschiene 5 in eine andere Begrenzungslage versetzen und dort wiederum in vorgeschilderter Weise an den Endabschnitten 52 klemmend festlegen.

In den Figuren 1 und 2 ist in strichpunktierter Darstellung eine Führungsprofilschiene 5 dargestellt, bei welcher der Begrenzungsanschlag 1 bevorzugt eingesetzt wird. Diese Führungsprorfilschiene zeichnet sich besonders dadurch aus, daß von dem Steg dieser C-förmigen Führungsprofilschiene 5 und deren Endabschnitten 52 parallel zum Steg über die Schenkel hinaus vorspringende Versteifungsrippen in Form von Bördelungen vorgesehen sind, die aus dem das Führungschienenprofil bildenden Blech ausgeformt sind. Die Endabschnitte 52 sind durch Umfaltungen dieses Bleches verstärkt ausgebildet.

### BEZUGSZEICHENLISTE

- 1: Begrenzungsanschlag
- 2: Anschlagteil
- 3: Klemmplatte
- 4: Klemmschrauben
- 5: Führungsprofilschiene
- 21: Anschlagböcke
- 22: Klemmbrücken
- 23: Muttergewinde (vorgeprägt) - geschnitten (selbst-) -
- 24: Abdrückung (allseits berandet)
- 25: verdickte Bereiche
- 31: Distanznasen
- 41: Schraubenköpfe
- 51: Profilspalt
- 52: Endabschnitte

## Patentansprüche

1. Stufenlos klemmend einstellbarer Begrenzungsanschlag (1) einer C-förmigen Führungsprofilschiene (5) für die verschiebbare Aufnahme eines innerhalb einer durch Begrenzungsanschläge bestimmbaren Wegstrecke hin- und hergehend motorisch angetriebenen Schlittens, an den ein lageveränderlich geführter Gegenstand, insbesondere ein ein- oder mehrteiliges Torblatt, angekuppelt ist, mit einem Anschlagteil (2) und einer Klemmplatte (3), die die aufeinander zu gerichteten einen Profilspalt (51) zwischen sich freilassenden Endabschnitte (52) des Profils der Führungsprofilschiene (5) zwischen sich aufnehmend mittels Klemmschrauben (4) aufeinander zu unter Klemmung der Endabschnitte (52) gegenüber den Anschlagkräften des Schlittens festsetzend verspannbar sind,
**dadurch gekennzeichnet,**
daß die Klemmplatte (3) mit in den Profilspalt (51) eingreifenden Distanznasen (31) versehen ist, die aus der Klemmebene ausgebogen sind und an den jeweiligen, durch die Endabschnitte (52) definierten Kanten des Profilspaltes (51) anliegen.

2. Begrenzungsanschlag nach Anspruch 1,
**dadurch gekennzeichnet,**
daß für die Anlage an jeder der beiden Kanten des Profilspaltes (51) je zwei Distanznasen (31) vorgesehen sind, zwischen die die benachbarte Klemmschraube (4) eingreift.

3. Begrenzungsanschlag nach Anspruch 2,
**dadurch gekennzeichnet,**
daß die Schraubenköpfe (41) der Klemmschrauben (4), die vorzugsweise an der Klemmplatte (3) abstützt sind, die jeweils zugehörige, benachbarte Kante des Profilspaltes (51) in Schraubenlängsachse gesehen übergreifen.

4. Begrenzungsanschlag nach einem der Ansprüche 1 bis 3,
**dadurch gekennzeichnet,**
daß der Anschlagteil (2) Verstärkungsrippen aufweist, die als senkrecht zur Klemmebene von dieser abragende Anschlagböcke (21) ausgebildet sind, die vorzugsweise an den in Profillängsrichtung der Führungsprofilschiene liegenden Endbereichen des Anschlagteils (2), insbesondere in Form von Abbiegungen, vorgesehen sind.

5. Begrenzungsanschlag nach einem der Ansprüche 1 bis 4,
**dadurch gekennzeichnet,**
daß der Anschlagteil (2) in Richtung auf die Klemmebene geneigt ausgebildete Klemmbrücken (22) aufweist, insbesondere in Form entsprechend abgewinkelter Randbereiche des Anschlagteils (2), deren klemmend angreifende Endkanten in Profillängsrichtung der Führungsprofilschiene (5) verlaufen.

6. Begrenzungsanschlag nach einem der Ansprüche 1 bis 5,
**dadurch gekennzeichnet,**
daß der Anschlagteil (2) mit einer - vorzugsweise allseits berandeten - Abdrückung (24) ausgeformt ist die auf die Klemmplatte (3) zu gerichtet ist und eine Durchbiegebegrenzung für diese bildet.

7. Begrenzungsanschlag nach einem der Ansprüche 1 bis 6,
**dadurch gekennzeichnet,**
daß die - vorzugsweise im Anschlagteil (2) ausgebildeten - Muttergewinde, die vorgeprägt oder durch selbstschneidende Ausbildung der Klemmschrauben (4) erzeugt sind, in verdickten Bereichen (25) ausgebildet sind.

8. Begrenzungsanschlag nach einem der Ansprüche 1 bis 7,
**dadurch gekennzeichnet,**
daß die Klemmschrauben (4) paarweise etwa in einer Ebene senkrecht zur Profillängsrichtung der Führungsprofilschiene (5) angeordnet sind und vorzugsweise Senk- oder Linsenschraubköpfe (41) aufweisen.

9. Begrenzungsanschlag nach einem der Ansprüche 1 bis 8,
**dadurch gekennzeichnet,**
daß zumindest der Anschlagteil (2) aus federelastische Eigenschaft aufweisendem Werkstoff, insbesondere Stahl, ausgebildet ist.

## Claims

1. A continuously adjustable clamping end stop (1) of a C-shaped guide profile rail (5) for the moveable receipt of a motor-driven carriage moving to and fro within a distance which can be determined by end stops, to which rail a moveable guided object, especially a single or multi-part door leaf is attached, with a detent part (2) and a clamping plate (3) which, receiving therebetween the end sections (52) of the profile of the guide profile rail (5), which face one another and which leave a profile gap (51) in between, can be tensioned towards one another by means of clamping screws (4) thereby firmly securing the end portions (52) counter to the abutment forces of the carriage, characterised in that the clamping plate (3) is provided with distance lugs (31) engaging in the profile gap (51), which are bent out of the plane of the clamp and which rest against edges of the profile gap (51) defined by the end sections (52).

2. An end stop according to claim 1, characterised in that two distance lugs (31) are provided for resting against each of the two edges of the profile gap (51), between which the adjacent clamping screw (4) engages.

3. An end stop according to claim 2, characterised in that the screw heads (41) of the clamping screws (4), which are preferably supported on the clamping plate (3), overlap the associated adjacent edge of the profile gap (51) seen in the longitudinal axis of the screw.

4. An end stop according to one of claims 1 to 3, characterised in that the detent part (2) has reinforcing ribs which are configured as detent lugs (21) projecting perpendicular to the clamping plane, which are preferably provided at the end areas of the detent part (2) lying in the profile longitudinal direction of the guide profile rail, especially in the form of bent portions.

5. An end stop according to one of claims 1 to 4, characterised in that the detent part (2) has clamping bridges (22) inclined towards the clamping plane, especially in the form of correspondingly-angled edge areas of the detent part (2), the clamping end edges of which extend in the profile longitudinal direction of the guide profile rail (5).

6. An end stop according to one of claims 1 to 5, characterised in that the detent part (2) is formed with an indentation (24), preferably around all the edges, which is directed towards the clamping plate (3) and which forms a bending limiter for this.

7. An end stop according to one of claims 1 to 6, characterised in that the nut threads, which are preferably formed in the detent part (2) and which are preferably pre-embossed or produced by the use of self-tapping clamping screws (4), are formed in thickened areas.

8. An end stop according to one of claims 1 to 7, characterised in that the clamping screws (4) are disposed in pairs in a plane which is perpendicular to the profile longitudinal direction of the guide profile rail (5) and preferably have recessed or lens-shaped screw heads (41).

9. An end stop according to one of claims 1 to 8, characterised in that at least the detent part (2) is made from a material which has a spring-elastic characteristic, especially steel.

## Revendications

1. Butée de limitation de course (1) réglable en continu par serrage, pour un rail de guidage (5) profilé à section en forme de C, recevant de manière coulissante un chariot entraîné suivant un mouvement de va et vient par un moteur sur une course définie entre les butées de limitation, ce chariot étant couplé à un objet guidé en position variable notamment un panneau de porte en une ou plusieurs parties, butée comprenant une pièce de butée (2) et une plaque de serrage (3) recevant entre elles des segments d'extrémité (52) dirigés l'un vers l'autre du profilé du rail de guidage (5) en laissant entre eux un intervalle (51), ces pièces étant serrées l'une contre l'autre par des vis (4) en pinçant des segments d'extrémité (52) pour les retenir contre les forces de butée exercées par le chariot,
caractérisée en ce que
la plaque de serrage (3) comporte des becs d'écartement (31) venant dans l'intervalle (51) du profilé, ces becs étant recourbés à partir du plan de serrage et s'appuyant contre les arêtes de l'intervalle (51) du profilé, arêtes définies par les segments d'extrémité (52).

2. Butée de limitation selon la revendication 1,
caractérisée par
chaque fois deux becs d'écartement (31) prévus pour venir en appui contre chacune des deux arêtes de l'intervalle (51) du profilé, les vis de serrage voisines (4) venant prendre entre les becs d'écartement.

3. Butée de limitation selon la revendication 2,
caractérisée en ce que
les têtes (41) des vis de serrage (4) s'appuient de préférence contre la plaque de serrage (3), ces têtes débordant les arêtes voisines respectives de l'intervalle (51) du profilé suivant l'axe longitudinal de la vis.

4. Butée de limitation selon l'une des revendications 1 à 3,
caractérisée en ce que
la pièce de butée (2) comporte des nervures de renforcement réalisées sous la forme de blocs de butée (21) venant en saillie perpendiculairement par rapport au plan de serrage, ces blocs de butée étant de préférence prévus dans les zones d'extrémité de la pièce de butée (2) situées dans la direction longitudinale du profilé du rail de guidage, notamment sous la forme de parties repliées.

5. Butée de limitation selon l'une quelconque des revendications 1 à 4,
caractérisée en ce que
la pièce de butée (2) comporte des pontets de serrage (22) inclinés en direction du plan de serrage, notamment sous la forme de zones marginales repliées pour la pièce de butée (2) et dont les arêtes d'extrémité, agissant par serrage, sont dirigées dans la direction longitudinale du profilé du rail de guidage (5).

6. Butée de limitation selon l'une quelconque des revendications 1 à 5,
caractérisée en ce que
la pièce de butée (2) est munie d'un enfoncement (24) (de préférence bordé de tous côtés) dirigé vers la plaque de serrage (3) et formant pour celle-ci une limitation de flexion.

7. Butée de limitation selon l'une quelconque des revendications 1 à 6,
caractérisée en ce que
les filetages intérieurs réalisés de préférence dans la pièce de butée (2) sont prématricés ou obtenus par des vis de serrage (4) autotaraudeuses, dans des parties (25) renforcées.

8. Butée de limitation selon l'une quelconque des revendications 1 à 7,
caractérisée en ce que
les vis de serrage (4) sont réparties par paires sensiblement dans un plan perpendiculaire à la direction longitudinale du profilé du rail de guidage (5) et ont de préférence des têtes fraisées ou bombées (41).

9. Butée de limitation selon l'une quelconque des revendications 1 à 8,
caractérisée en ce qu'
au moins la pièce de butée (2) est en une matière ayant des caractéristiques d'élasticité de ressort, notamment en acier.
